# EUROPÄISCHE PATENTSCHRIFT

(11) **EP 0 560 061 B1**
(45) Veröffentlichungstag und Bekanntmachung des Hinweises auf die Patenterteilung: **27.09.1995**
(21) Anmeldenummer: 93101931.9
(22) Anmeldetag: 08.02.1993
(51) Int. Cl.: B22D 11/10, B22D 11/16

(54) **Verfahren und Anordnung zum Vertikalstranggiessen von Metall**
Method and device for continuous casting of metal
Dispositif et procédé pour la coulée continue du métal

(30) Priorität: 12.03.1992 DE 4207895
(43) Veröffentlichungstag der Anmeldung: 15.09.1993
(73) Patentinhaber: VAW Aluminium AG, D-53117 Bonn (DE)
(72) Erfinder: Schneider, Wolfgang, Dr., D-5205 St. Augustin 1 (DE); Krug, Hans Peter, Dr., D-5308 Rheinbach-Flerzheim (DE)
(74) Vertreter: Müller-Wolff, Thomas, Dipl.-Ing.

(56) Entgegenhaltungen:
- EP-A- 0 150 670
- AT-B- 230 563
- CH-A- 364 080
- DE-A- 3 041 842
- GB-A- 944 561

## Beschreibung

Die Erfindung betrifft ein Verfahren und eine Anordnung zum Vertikalstranggießen von Metall in einer Heißkopfkokille mit niveaugleicher Metallzuführung gemäß dem Oberbegriff der Ansprüche 1 bzw. 5.

Niveaugleiche Metallzuführungen für Heißkopfkokillen sind bekannt. Im Aluminium-Taschenbuch (14.Auflage, 1984, S.23) wird ein sogenanntes Hot-Top-Gießverfahren beschrieben. Bei diesem Verfahren erfolgt die Zulaufdosierung der Metallschmelze nicht wie sonst allgemein üblich über ein Düse-Schwimmer-System, die nach Absinken des Schmelzeniveaus durch das nach unten abgeführte erstarrte Metall, insbesondere Aluminium, Schmelze nachströmen läßt, sondern durch die Erzeugung eines durchgängigen Metallschmelzeniveaus durch das Anordnen der Kokillen und Schmelzezuführungen auf einer Ebene. Nach dem Prinzip der kommunizierenden Röhren ist dadurch ein Niveauverbund der Schmelze bis hin zum Schmelzofen möglich. Aufgrund der vertikalen Abwärtsbewegung des erstarrten Metalls in der Heißkopfkokille wird das flüssige Metall durch einfaches seitliches Nachspeisen aus Öffnungen in der Seitenwandung der neben den Kokillen angeordneten Metallzuführungsrinne und Öffnungen in einer seitliche Wandung der Kokille dem Strangguß zugeführt. Auf diese Weise können vier oder mehr Kokillen gleichzeitig mit Metallschmelze versorgt werden.

Das dort beschriebene Verfahren und die dazugehörende Anordnung haben verschiedene Nachteile. Die einseitige, unsymmetrische Zuführung der Metallschmelze kann zu Turbulenzen insbesondere beim Anfahren der Anlage führen. Auch ist das Entstehen von Temperaturgradienten von der Zuführungsrinne bis zur gegenüberliegenden Wandung der Kokille nicht auszuschließen, so daß das Erstarrungsverhalten des Metalls ungünstig beeinflußt werden kann. Ein weiterer Nachteil ist das in der Zuführungsrinne befindliche, nicht über die Seitenwandung abfließende Metallvolumen, das insbesondere zum Ende des Gießprozesses der Kokille nicht mehr zugeführt werden kann.

Hiervon ausgehend liegt der Erfindung die Aufgabe zugrunde ein Verfahren und eine Anordnung zu schaffen, die es ermöglichen, bei niveaugleicher Metallzuführung unsymmetrische Temperaturgradienten, Turbulenzen und nicht verwertbares Metallvolumen zu vermeiden.

Erfindungsgemäß wird diese Aufgabe bei einem Verfahren der gattungsgemäßen Art dadurch gelöst, daß die Niveaugleichheit einer Metallschmelze in einer Heißkopfkokille und an der Austrittsöffnung eines Schmelzofens mit einer Gießrinne hergestellt wird, die symmetrisch durch den oberen Bereich der Heißkopfkokille hindurchgeführt wird und durch auf ihren beiden Seitenwänden symmetrisch angeordneten Austrittsöffnungen eine Verbindung mit der Metallschmelze in der Heißkopfkokille herstellt, wobei der Boden der Gießrinne sich in einer Ebene unterhalb des Niveaus der Austrittsöffnung des Schmelzofens und unterhalb der oberen Kante der Heißkopfkokille befindet.

Die Gießrinne wird vorteilhaft durch mehrere, sich in der gleichen Ebene befindliche Heißkopfkokillen geführt.Die Metallnachströmung wird durch die vertikale Abwärtsbewegung des erstarrten Metallformkörpers in der Heißkopfkokille herbeigeführt.

Die erfindungsgemäße Anordnung ist dadurch charakterisiert, daß eine Gießrinne, die einen Metallstrom in eine oben offene Heißkopfkokille leitet, so durch einen den oberen Bereich der Heißkopfkokille abschließenden Isolationskragen symmetrisch hinein- und herausgeführt ist, daß der Boden der Gießrinne unter dem vorgesehenen Niveau der im Isolationskragen der Heißkopfkokille befindlichen Schmelze liegt und daß im inneren Bereich des Isolationskragens die Seitenwände der Gießrinne symmetrisch angebrachte Öffnungen für den Durchtritt des Metallstromes in die Kokille aufweisen.

Aufgrund der direkten symmetrischen Durchführung der Gießrinne mit den symmetrisch angebrachten Öffnungen für den Durchtritt der Metallströmung ist ein weitestgehend, laminares Strömungsregime in der Kokille zu erreichen. Durch diese Anordnung ist es möglich, den Metallstrom von der Mitte der Kokillen gleichmäßig auf den Umfang der Kokillen zu verteilen. Dabei werden die Erstarrungszonen des entstehenden Metallformkörpers direkt angeströmt, und ein feinzelliges, besonders gleichmäßiges Metallgefüge erzielt. Dieses führt zu einer fehlerfreien Randzone des Metallformkörpers, so daß das bisher notwendige Abfräsen vor der Weiterverarbeitung auf einen wesentlich verkleinerten Randbereich des Metallblocks beschränkt werden kann. Es treten kaum unerwünschte, unsymmetrische Temperaturgradienten auf, so daß eine symmetrische Erstarrung möglich ist. Zum Ende des Gießprozesses fließt die gesamte Metallschmelze, praktisch quantitativ, in die Kokillen. Die Gießrinne kann mit weiteren Heißkopfkokillen verbunden werden. Sie steht mit dem Schmelzofen in Verbindung.

Da die Gießrinne mit ihren Auslaßöffnungen im Bereich des Isolationskragens innerhalb der Kokille allseitig von Aluminiummetall umgeben ist, sollte sie bevorzugt aus keramischem Material einteilig hergestellt werden. Bei mehreren durch eine Gießrinne versorgte Kokillen sollten die keramischen Bauteile formschlüssig aneinandergereiht werden. Zur Unterbrechung des Metallstroms wird am Ende ein keramisches Abschlußelement eingesetzt. Dieses besteht aus einer Abschlußwand, die vorzugsweise aus keramischem Werkstoff und von gleicher Höhe wie die umgebenden Seitenwände der Gießrinne ist. Sollte später eine Verlängerung der Gießrinne erforderlich werden, kann das Abschlußelement beliebig ausgewechselt und an dem neuen Endstück der Gießrinne befestigt werden.

Anhand der Zeichnung wird ein Ausführungsbeispiel der Erfindung näher erläutert. Es zeigt
- Fig.1: eine Heißkopf-Walzbarrenkokille mit niveaugleicher Metallzuführung;
- Fig. 2: die Heißkopf-Walzbarrenkokille nach Fig. 1 mit Schmelze gefüllt.

Die in der Fig. 1 dargestellte Heißkopf-Walzbarrenkokille mit rechteckigem Querschnitt besteht aus dem mit den Kühlkanälen 6 versehenen Kokillenrahmen 4 und dem Isolationskragen 2. Auf einer an dem Kokillenrahmen 4 umlaufenden Auflagefläche 7 ist eine Heißkopfleiste 3 aufgelegt, auf der ein Isolationskragen 2 aufsitzt. Der Isolationskragen 2 besteht aus einem Einsatzkasten 13 und ist mit einer Isolierauskleidung versehen. Der die Walzbarrenkokille nach oben abschließende Isolationskragen 2 ist durch eine Gießrinne 1 durchbrochen, wobei die Seitenwandung 8 mit der Abschlußkante 9 des Isolationskragens 2 nach oben hin bündig ist. Die Gießrinne 1 weist symmetrisch auf ihren beiden Seitenwandungen 8 Ausflußöffnungen 10 auf, die der Zuführung der Schmelze dienen. Der Metallstrom 5, der vom hier nicht dargestellten Schmelzofen kommt, wird durch die Ausflußöffnungen 10 in die Walzbarrenkokille geleitet. Die Verlängerung 11 der Gießrinne 1 führt zur nächsten Walzbarrenkokille. Während des Stranggießens ist das Metallniveau in der Gießrinne 1 und im Einsatzkasten 2 gleich. Der Metallstrom 5 entsteht durch die vertikale Abwärtsbewegung des erstarrten Walzbarren in der Walzbarrenkokille.

In Fig. 2 ist die Heißkopf-Walzbarrenkokille mit Schmelze gefüllt dargestellt. Man erkennt, daß im gesamten Gießsystem nur ein Metallniveau existiert. Der Metallstand reicht in Gießrinne 1 und Isolationskragen 2 bis knapp unter die Oberkante von Rinne 1 bzw. Kragen 2. Für die Regelung des Metallniveaus kann in allen Kokillen ein einfacher Niveaufühler 14 verwendet werden. Dieser steuert in bekannter Weise die Gießofenkippbewegung beim Abgießen der Metallschmelze in die Rinne 1. Aus Fig. 2 ist ferner das mit der Erfindung zu erzielende Strömungsbild ersichtlich. Die Hauptströmung 5 ist auf die weit entfernten Kokillenschmalseiten gerichtet und bewirkt die gleichmäßige Anströmung der Erstarrungsfront des entstehenden Metallblocks. Eine weitestgehend gleichförmige Anströmung der Erstarrungsfront insbesondere in den für die Qualität des Gusses sehr wichtigen Bereichen der sich bildenden Randschale des zu erzeugenden Metallformkörpers ist für die Optimierung des Vertikalstranggießens von entscheidender Bedeutung. Damit lassen sich sog. "Kaltläufe" auch in den Eckenbereichen der Kokille sicher vermeiden, so daß die Oberflächenqualität des fertigen Metallblocks wesentlich glatter und gleichförmiger ist als beim bisherigen Verfahren mit einseitiger Metallzuführung.

### Bezugszeichenliste

- 1: Gießrinne
- 2: Isolationskragen
- 3: Heißkopfleiste
- 4: Kokillenrahmen
- 5: Metallströmung
- 6: Kühkanal
- 7: Auflagefläche
- 8: Seitenwandung
- 9: Abschlußkante
- 10: Auslaßöffnung
- 11: Verlängerung
- 12: Boden
- 13: Einsatzkasten
- 14: Niveaufühler

## Patentansprüche

1. Verfahren zum Vertikalstranggießen von Metall in einer Heißkopfkokille mit niveaugleicher Metallzuführung,
dadurch gekennzeichnet,
daß die Niveaugleichheit einer Metallschmelze in einer Heißkopfkokille und an der Austrittsöffnung eines Schmelzofens mit einer Gießrinne (1) hergestellt wird, die symmetrisch durch den oberen Bereich der Heißkopfkokille hindurchgeführt wird und durch auf ihren beiden Seitenwänden (8) symmetrisch angeordneten Austrittsöffnungen (10) eine Verbindung mit der Metallschmelze in der Heißkopfkokille herstellt, wobei der Boden (12) der Gießrinne (1) sich in einer Ebene unterhalb des Niveaus der Austrittsöffnung des Schmelzofens und unterhalb der oberen Kante der Heißkopfkokille befindet.

2. Verfahren nach Anspruch 1,
dadurch gekennzeichnet,
daß die Gießrinne (1) durch mehrere, sich in der gleichen Ebene befindliche Heißkopfkokillen geführt wird.

3. Verfahren nach einem der Ansprüche 1 und 2,
dadurch gekennzeichnet,
daß die Metallnachströmung durch die vertikale Abwärtsbewegung des erstarrten Metallformkörpers in der Heißkopfkokille herbeigeführt wird.

4. Verfahren nach einem der vorhergehenden Ansprüche,
dadurch gekennzeichnet,
daß zur Regelung der Niveaugleichheit ein einziger Niveaufühler (14) an der Austrittsöffnung des Schmelzofens verwendet wird.

5. Anordnung für das Vertikalstranggießen mit niveaugleicher Metallzuführung in einer Heißkopfkokille,
dadurch gekennzeichnet,
daß eine Gießrinne (1), die einen Metallstrom (5) in eine oben offene Heißkopfkokille leitet, so durch einen den oberen Bereich der Heißkopfkokille abschließenden Isolationskragen (2) symmetrisch hinein- und herausgeführt ist, daß der Boden (12) der Gießrinne (1) unter dem vorgesehenen Niveau der im Isolationskragen (2) der Heißkopfkokille befindlichen Schmelze liegt und
daß im inneren Bereich des Isolationskragens (2) die Seitenwände (8) der Gießrinne (1) symmetrisch angebrachte Öffnungen (10) für den Durchtritt der Metallströmung (5) aufweisen.

6. Anordnung nach Anspruch 5,
dadurch gekennzeichnet,
daß die Gießrinne (1) mit weiteren Heißkopfkokillen verbunden ist.

7. Anordnung nach einem der Ansprüche 5 und 6,
dadurch gekennzeichnet,
daß die Gießrinne (1) mit dem Schmelzofen in Verbindung steht.

8. Anordnung nach einem der vorhergehenden Ansprüche,
dadurch gekennzeichnet,
daß innerhalb der Heißkopfkokille die Gießrinne (1) aus einem aus keramischem Material gefertigten Formkörper besteht.

9. Anordnung nach einem der vorhergehenden Ansprüche,
dadurch gekennzeichnet,
daß bei mehreren Kokillen die gemeinsame Gießrinne (1) aus keramischen Formteilen zusammengesetzt ist.

10. Anordnung nach einem der vorhergehenden Ansprüche,
dadurch gekennzeichnet,
daß am Ende der Gießrinne (1) ein Abschlußelement zur Unterbrechung des Metallstroms aus keramischem Material angesetzt wird.

## Claims

1. A process of vertically continuously casting metal in a hot head mould, with the metal being fed in at a uniform level,
characterised in
that the uniform level of a metal melt in a hot head mould and at the exit aperture of a melting furnace is achieved by a casting launder (1) which is taken symmetrically through the upper region of the hot head mould and which, by means of exit apertures (10) arranged symmetrically in its two side walls (8), establishes a connection with the metal melt in the hot head mould, with the base (12) of the casting launder (1) being positioned in a plane located below the level of the exit aperture of the melting furnace and below the upper edge of the hot head mould.

2. A process according to claim 1,
characterised in
that the casting launder (1) is guided through a plurality of hot head moulds located in the same plane.

3. A process according to any one of claims 1 and 2,
characterised in
that the subsequent flow of metal is caused by the vertical downward movement of the solidified formed metal member in the hot head mould.

4. A process according to any one of the preceding claims,
characterised in
that to control the uniformity of the metal level, one single level sensor (14) is used at the exit aperture of the melting furnace.

5. An assembly for vertically continuously casting purposes, with the metal being supplied to a hot head mould at a uniform level,
characterised in
that a casting launder (1) conducting a metal flow (5) into a hot head mould with an open top end is symmetrically guided into and out of an isolating collar (2) closing the upper region of the hot head mould, said casting launder being guided in such a way that the base (12) of the casting launder (1) is positioned below the envisaged level of the melt contained in the isolating collar (2) of the hot head mould, and that in the inner region of the isolating collar (2), the side walls (8) of the casting launder (1) comprise symmetrically arranged apertures (10) allowing the passage of the metal flow (5).

6. An assembly according to claim 5,
characterised in
that the casting launder (1) is connected to further hot head moulds.

7. An assembly according to any one of claims 5 and 6,
characterised in
that the casting launder (1) is connected to the melting furnace.

8. An assembly according to any one of the preceding claims,
characterised in
that within the hot head would, the casting launder (1) consists of a formed member produced from a ceramic material.

9. An assembly according to any one of the preceding claims,
characterised in
that in the case of a plurality of moulds, the joint casting launder (1) is composed of formed ceramic parts.

10. An assembly according to any one of the preceding claims,
characterised in
that at the end of the casting launder (1) there is attached a ceramic end element for interrupting the metal flow.

## Revendications

1. Procédé de coulée continue verticale de métal dans une coquille à tête chaude avec alimentation du métal à un niveau constant, **caractérisé** en ce que l'identité de niveau d'un bain de métal en fusion dans une coquille à tête chaude et à l'ouverture de sortie d'un four de fusion est réalisée au moyen d'une rigole de coulée (1) qui est dirigée en symétrie à travers la région supérieure de la coquille à tête chaude et qui, par des ouvertures de sortie (10) symétriquement disposées sur ses deux parois latérales (8), réalise une liaison avec le bain de métal en fusion dans la coquille à tête chaude, le fond (12) de la rigole de coulée (1) se trouvant dans un plan situé en dessous du niveau de l'ouverture de sortie du four de fusion et en dessous du bord supérieur de la coquille à tête chaude.

2. Procédé selon la revendication 1, **caractérisé** en ce que la rigole de coulée (1) est dirigée à travers plusieurs coquilles à tête chaude qui se trouvent dans le même plan.

3. Procédé selon une des revendications 1 et 2, **caractérisé** en ce que la continuation de l'écoulement du métal est produite par le mouvement descendant vertical du corps moulé métallique solidifié dans la coquille à tête chaude.

4. Procédé selon une des revendications précédentes, **caractérisé** en ce qu'on utilise pour réguler l'identité de niveau un seul détecteur de niveau (14) à l'ouverture de sortie du four de fusion.

5. Dispositif de coulée continue verticale de métal dans une coquille à tête chaude avec alimentation du métal à un niveau constant, **caractérisé** en ce qu'une rigole de coulée (1), qui dirige un flux de métal (5) dans une coquille à tête chaude à dessus ouvert, entre et sort d'un collet isolant (2) fermant la région supérieure de la coquille à tête chaude, à travers lequel ladite rigole est symétriquement dirigée, de telle sorte que le fond (12) de la rigole de coulée (1) se trouve en dessous du niveau prévu du bain qui se trouve dans le collet isolant (2) de la coquille à tête chaude, et en ce que, dans la région intérieure du collet isolant (2), les parois latérales (8) de la rigole de coulée (1) présentent des ouvertures (10), symétriquement disposées, pour le passage du flux de métal (5).

6. Dispositif selon la revendication 5, **caractérisé** en ce que la rigole de coulée (1) est reliée à d'autres coquilles à tête chaude.

7. Dispositif selon une des revendications 5 et 6, **caractérisé** en ce que la rigole de coulée (1) est reliée au four de fusion.

8. Dispositif selon une des revendications précédentes, **caractérisé** en ce qu'à l'intérieur de la coquille à tête chaude, la rigole de coulée (1) est constituée d'un corps moulé réalisé en matériau céramique.

9. Dispositif selon une des revendications précédentes, **caractérisé** en ce qu'en présence de plusieurs coquilles, la rigole de coulée commune (1) est composée de pièces moulées céramiques.

10. Dispositif selon une des revendications précédentes, **caractérisé** en ce qu'un élément d'obturation en matériau céramique est mis en place à la fin de la rigole de coulée (1) afin d'arrêter le flux de métal.
